# EUROPÄISCHE PATENTSCHRIFT

(11) **EP 0 045 948 B1**
(45) Veröffentlichungstag und Bekanntmachung des Hinweises auf die Patenterteilung: **06.03.1985**
(21) Anmeldenummer: 81106163.9
(22) Anmeldetag: 06.08.1981
(51) Int. Cl.: B30B 1/14

(54) **Verwendung eines Kniegelenkantriebes für eine Presse**
Use of a toggle drive for a press
Utilisation d'une commande à genouillère pour une presse

(30) Priorität: 08.08.1980 DE 3029999
(43) Veröffentlichungstag der Anmeldung: 17.02.1982
(73) Patentinhaber: L. SCHULER GmbH, D-73012 Göppingen (DE)
(72) Erfinder: Voss, Wilfried, D-7320 Göppingen (DE); Riedisser, Günter, D-7332 Eislingen (DE); Finsterwalder, Kurt, D-7320 Göppingen (DE)

## Beschreibung

Die Erfindung betrifft die Verwendung eines Kniegelenkantriebes in Schmiede- und Umformpressen unter Ausnutzung der beiden während jedes Kurbelumlaufes erzielten Hübe für ein zweimaliges Auffahren des Werkzeuges auf ein Werkstück.

Kniegelenkantriebe sind bekannt. Die DE-PS 2 631 186 beschreibt einen entsprechenden Kniegelenkantrieb, bei dem auf die Symmetrie der ausgeknickten Lagen der Stelzen in bezug auf den Kurbelkreis Wert gelegt wurde.

Bei der Auslegung des Kniegelenkantriebes nach der DE-AS 2 012 976 wurde zwecks leichterer Zu- und Abführung der zu bearbeitenden Werkstücke besonderer Wert auf eine verlängerte Stillstands- bzw. Verzögerungsphase des Stößels in dessen oberen bzw. hinterem Totpunkt gelegt.

In der DE-PS 848 141 ist ein Kniegelenkantrieb gattungsgemäßer Art beschrieben. Die in dieser Druckschrift gezeigte Lösung beinhaltet Möglichkeiten, den Pressenhub und/oder die Arbeitsfrequenz in bestimmten Bereichen zu verstellen. Der Kniegelenkantrieb sieht eine in einem Pressengestell drehbeweglich gelagerte erste Stelze, einen Stößel und eine an diesem drehbeweglich gelagerte zweite Stelze vor, die in einem mit der ersten Stelze gemeinsamen Verbindungsgelenk mit einem Pleuel und über diesen mit einer Antriebskurbel verbunden ist. Die Stelzen durchlaufen während jedes Umlaufes der Antriebskurbel entlang des Kurbelkreises zweimal die Strecklage und einmal jede der beiden die oberen Totpunkte des Stößels einstellenden ausgeknickten Endlagen. Die durch die Strecklage der Stelzen vorgegebenen unteren Totpunkte liegen auf dem Umfang des Kurbelkreises der Antriebskurbel auf dem den Stelzen zugewandten Kreisabschnitt. Hierdurch ergeben sich unterschiedlich große Energieinhalte des Stößels beim Durchfahren der Strecklage und eine kurze Zeitspanne für den Werkstückwechsel. Die Druckschrift lehrt nicht die Verwendung eines derartigen Kniegelenkantriebes für eine zweite Bearbeitungsstufe ohne einen Werkstückwechsel bei einem Kurbelumlauf unter Ausnutzung des Zwischenhubes.

Weiterhin wird in der DE-AS 1 153 251 eine Kniehebelpresse beschrieben mit einem aus einer ausgeknickten Endlage in die Strecklage bewegbaren Stelzenpaar, wobei die gestellfeste Stelze durch eine Seite eines kurbelgetriebenen Dreiecklenkers gebildet wird. Eine derartige Ausbildung führt zu einer Reduzierung der auf den Kurbeln und deren Lagerstellen ausgeübten Kräfte. Außerdem wird eine im Arbeitsbereich verzögerte Bewegung des Werkzeuges, nicht aber eine Ausnutzung der Stößelbewegung zu einem Umformen und Prägen in einem Arbeitsgang erreicht.

Ausgehend von der DE-PS 848 141 ist es Aufgabe der Erfindung, den Kniegelenkantrieb derart zu dimensionieren, daß die bei einer Kurbelwellenumdrehung durchlaufenen Strecklagenpunkte auf dem Kurbelkreis möglichst nahe zueinander angeordnet und durch einen geringen Hub voneinander getrennt sind und die Nennkraftwege gleich groß sind und mit nahezu gleicher Stößelgeschwindigkeit durchlaufen werden.

Diese Aufgabe ist durch die Merkmale des Patentanspruches 1 gelöst.

Eine vorteilhafte Ausgestaltung des erfindungsgemäß verwendeten Kniegelenkantriebes gemäß Patentanspruch 2 ergibt eine sehr kompakte Bauform der Maschine, während die weitere günstige Ausgestaltung gemäß dem Merkmal des Patentanspruches 3 zu einer vorteilhaften, ausreichend langen Automationszeit führt.

Der wesentliche Vorteil des erfindunsgemä- ßen Kniegelenkantriebes ist in seiner Anwendung auf Schmiede- bzw. Umformprägepressen, wie z. B. Besteckpressen, zu sehen. Bei diesen Pressen ist in einer überwiegenden Mehrzahl der Einsatzfälle ein zweimaliges Auffahren der Werkzeuge auf das Werkstück erforderlich, und zwar zum einen, um die Umformarbeit durchzuführen und zum anderen, um eine Glanzprägung hervorzubringen. Üblicherweise wird dieses Arbeitsverfahren dadurch verwirklicht, daß die eingesetzten Pressen zwei Hübe durchführen müssen, wodurch einmal Zeit verloren wird und weiterhin oft eine Korrektur der Lage des Werkstückes nach dem ersten Hub erforderlich ist. Die Verwendung einer Automationseinrichtung, deren Antrieb direkt von dem Pressenantrieb in einfacher und kostensparender Weise abgeleitet ist, kann nur sehr schwierig realisiert werden. Alle diese Nachteile der bestehenden Anlagen werden durch die Erfindung vermieden, ohne einen ins Gewicht fallenden Mehraufwand in Kauf nehmen zu müssen.

Die Zeichnung zeigt in einem Ausführungsbeispiel einen Kniegelenkantrieb zur erfindungsgemäßen Verwendung. Es zeigt
Fig. 1 ein Getriebeschema mit den charakteristischen Lagen,
Fig. 2 ein zugehöriges Diagramm des Stößelweges über dem Kurbelwinkel und
Fig. 3 ein weiteres Getriebeschema.

In einem gestellfesten Drehpunkt 10 ist eine erste Stelze 11 gelagert, an deren von dem Drehpunkt 10 abgewandtem Ende in einem Verbindungsgelenk 12 eine zweite Stelze 13 angelenkt ist, die an ihrem von dem Verbindungsgelenk 12 abgewandten Ende in einer stößelseitigen Anlenkung 14 an einem Stößel 15 gelagert ist, der in pressengestellfesten Führungen 16 bewegbar ist. In dem Verbindungsgelenk 12 ist ferner ein Pleuel 17 angelenkt, dessen von dem Verbindungsgelenk 12 abgewandtes Ende auf einer Antriebskurbel 18 gelagert ist, die eine gestellfeste, durch den Kurbelkreismittelpunkt 19 verlaufende Drehachse aufweist.

Fig. 1 zeigt einen Kurbelkreis 20, mit dessen Hilfe die charakteristischen Lagen der Antriebskurbel 18, des Pleuels 17 sowie der Stelzen 11, 13 dargestellt sind. Die stark ausgezogenen Linien stellen hierbei in der stark ausgeknickten Stellung die Endlage des Kniegelenkantriebes im oberen Totpunkt OT1 und in der geringer ausgeknickten Stellung eine Lüftstellung OT2 während eines Arbeitshubes dar (Fig. 2). Zwei charakteristische Lagen des Kniegelenkantriebes sind duch den ersten unteren Totpunkt UT1 und den zweiten unteren Totpunkt UT2 gegeben, wobei der untere Totpunkt UT1 gleich dem unteren Totpunkt UT2 ist bezogen auf den Hub des Stößels 15 (Fig. 2). In diesen Lagen bilden die strichpunktiert dargestellten Pleuel 17', 17" ein gleichschenkliges Dreieck. Eine auf der Kurbelkreissehne UTT UT2 errichtete Mittelsenkrechte 21 schneidet den pressengestellfesten Kurbelkreismittelpunkt 19. Die gestrichelt dargestellten Lagen der Pleuel 17"', 17"" entsprechen jeweils den Anfangspunkten 22, 23 der vor den Strecklagen 24 der Stelzen 11, 13 von diesen und der Kurbel 18 zu durchlaufenen Nennkraftwege S_{N}. Damit der Stößel gleichgroße, zumindest nahezu gleichgroße Energiebeträge zu Beginn der Umformung und des Glanzprägens aufweist, müssen die aus dem Anfangspunkt 22, dem unteren Totpunkt UT1, dem Kurbelkreismittelpunkt 19 und dem Anfangspunkt 23, dem unteren Totpunkt UT2, dem Kurbelkreismittelpunkt 19 gebildeten Kreissegmente zumindest nahezu dekkungsgleich sein. Um nun eine kurze Arbeitsphase und eine möglichst große Zeitspanne für eine Be- und Entladung mittels einer Automationseinrichtung erzielen zu können, sollte der Zentriwinkel 25, der durch die Strecklagen 24 der Stelzen 11, 13 und die zugehörigen Stellungen des Pleuels 17', 17" und der Antriebskurbel 18', 18" bestimmt ist, einen spitz- bis stumpfwinkeligen Bereich einschließen. Vorzugsweise sollte der Zentriwinkel 25 spitzwinkelig bis zum Bereich eines rechten Winkels gewählt werden, um eine optimale Betriebsweise der Presse, die erfindungsgemäß mit einem zuvor beschriebenen Kniegelenkantrieb ausgerüstet ist, zu erreichen.

Der in Fig. 3 gezeigte Kniegelenkantrieb ist gegenüber dem in Fig. 1 gezeigten und vorstehend beschriebenen Kniegelenkantrieb derart modifiziert, daß die Stelze 11 (Fig. 1) zu einem Dreiecklenker 11, 11', 30 ausgebaut ist. Alle anderen Bauteile sind prinzipiell gleich denen in der Fig. 1 aufgebaut und mit den gleichen Bezugszeichen versehen. Die Auflösung der Stelze 11 in den Dreiecklenker 11, 11', 30 erlaubt einen kompakten, raumsparenden Aufbau des Kniegelenkantriebes.

Die Funktion der Kniegelenkantriebe ist im wesentlichen aus dem Diagramm gemäß Fig. 2 ablesbar. Während einer Umdrehung der Antriebskurbel 18 läuft der Stößel 15 aus der Endlage OT1 durch den ersten unteren Totpunkt UT1, wobei auf dem zugehörigen Nennkraftweg S_{N} im wesentlichen die Umformarbeit geleistet wird. Nach einem Lüften des Stößels 15 bis zum Lüftpunkt OT2, der in unmittelbarer Nähe der unteren Totpunkte UT1, UT2 angeordnet sein sollte, erreicht der Stößel 15 den zweiten unteren Totpunkt UT2, wobei auf dem Nennkraftweg S_{N} im wesentlichen eine Glanzprägung vorgenommen wird. Der Rücklauf in die Endlage 0T1 schließt sich unmittelbar an den zweiten Arbeitsschtag an.

## Patentansprüche

1. Verwendung eines Kniegelenkantriebes eines im Gestell einer Presse für unterschiedlich nacheinander auszuführende Bearbeitungsstufen wie Schneiden, Stanzen und Umformen von Blech und Blechteilen geführten Stößels (15) in Schmiede- und Umformpressen unter Ausnutzung der beiden während jedes Kurbelumlaufes erzielten Hübe für ein zweimaliges Auffahren des Werkzeuges auf ein Werkstück, mit einer im Pressengestell (bei 10) drehbeweglich gelagerten ersten Stelze (11), einer an dem Stößel (15) drehbeweglich gelagerten zweiten Stelze (13), einem mit dem gemeinsamen Verbindungsgelenk (12) beider Stelzen (11, 13) drehbeweglich verbundenen Pleuel (17) und einer Antriebskurbel (18), an der das von dem Verbindungsgelenk (12) abgewandte Ende des Pleuels (17) drehbeweglich gelagert ist, wobei die Stelzen (11, 13) während jedes Umlaufes der Antriebskurbel (18) entlang des Kurbelkreises (20) zweimal die Strecklage (24) und einmal jede der beiden die oberen Totpunkte (OT1, OT2) des Stößels (15) einstellenden ausgeknickten Endlagen erreichen, wobei das Werkstück während der Bewegung der Stelzen (11, 13) aus einer ersten ausgeknickten Endlage in die Strecklage (24) umgeformt und während der Bewegung der Stelzen (11, 13) aus der zweiten ausgeknickten Endlage in die so in der gegenläufigen Bewegung der Stelzen (11, 13) erreichte Strecklage (24) glanzgeprägt wird, wobei die den durch die Strecklagen (24) der Stelzen (11, 13) charakterisierten Stellungen (17', 17") des Pleuels (17) zugeordneten Stellungen (18', 18") der Antriebskurbel (18) einen Zentriwinkel (25) in dem von den Stelzen (11, 13) abgewandten Kreisabschnitt des Kurbelkreises (20) bilden, der kleiner 180 Winkelgrad ist und sich hieraus zwischen den Arbeitshüben eine größere Zeitspanne für den Werkstückwechsel ergibt, und wobei die in Umlaufrichtung der Antriebskurbel (18) vor den unteren Totpunkten (UT1, UT2) von der Antriebskurbel (18) durchlaufenen, mit den unteren Totpunkten (UT1, UT2) endenden, die Nennkraftwege (S_{N}) darstellenden Kreissegmente (22, UT1, 19 und 23, UT2, 19) zumindest nahezu gleich groß sind.

2. Kniegelenkantrieb für eine Verwendung nach Anspruch 1, dadurch gekennzeichnet, daß die Stelze (11) einen Schenkel eines spitzwinkeligen Dreiecklenkers (11, 11', 30) bildet, dessen zweiter Schenkel (11') an dem der gestellfesten Anlenkung (10) abgewandten Ende mit dem Pleuel (17) verbunden ist.

3. Kniegelenkantrieb für eine Verwendung nach einem der Ansprüche 1 und 2, dadurch gekennzeichnet, daß der Zentriwinkel (25) einen annähernd rechten Winkel bildet.

## Claims

1. Use of a knee action drive of a plunger (15) guided in the frame of a press for different successively executed working steps such as cutting, stamping and shaping sheet metal and sheet metal parts in forging and shaping presses with utilisation of the two strokes produced during each revolution of the crank for two movements of the tool onto a workpiece, having a first bar (11) rotatably supported in the press frame (at 10), a second bar (13) rotatably supported on the plunger (15), a connecting rod (17) rotatably connected to the common pin-joint (12) of the two bars (11, 13) and a drive crank (18), on which the end of the connecting rod (17) remote from the pin-joint (12) is rotatably supported, wherein the bars (11, 13), during each revolution of the drive crank (18) along the crank circle (20), arrive twice at the extended position (24) and arrive once each at the two fully deflected end positions providing the upper dead centres (OT1, OT2) of the plunger (15), wherein the workpiece is shaped during the movement of the bars (11, 13) from a first fully deflected end position into the extended position (24) and is burnished during the movement of the bars (11, 13) from the second fully deflected end position into the extended position (24) reached in this way in the opposite movement of the bars (11, 13), wherein the positions (18', 18") of the drive crank (18) associated with the positions (17', 17") of the connecting rod (17) characterised by the extended positions (24) of the bars (11, 13) form a central angle (25) in the circular segment of the crank circle (20) remote from the bars (11, 13), which central angle is less than 180 angular degrees and hence provides a longer time for workpiece changing between the working strokes, and wherein the circular segments (22, UT1, 19 and 23, UT2, 19) traversed by the drive crank (18) in the peripheral direction of the drive crank (18) before the lower dead centres (UT1, UT2), ending with the bottom dead centres (UT1, UT2) and representing the nominal force paths (S_{N}) are, at least approximately, equally large.

2. Knee action drive for a use in accordance with Claim 1, characterised in that the bar (11) forms one leg of an acute-angled triangular link (11, 11', 30) whose second leg (11') is connected to the connecting rod (17) at the end remote from the pin-joint (10) attached to the frame.

3. Knee action drive for a use in accordance with one of claims 1 and 2, characterised in that the central angle (25) is approximately a right angle.

## Revendications

1. Utilisation d'une commande à genouillère pour un coulisseau (15) guidé dans le bâti d'une presse pour effectuer des phases d'usinage différentes, à exécuter l'une après l'autre, telles que le découpage, le poinçonnage ou le formage de tôles ou pièces en tôle, dans des presses à forger et à former, qui met à profit les deux courses produites pendant chaque tour du vilebrequin, pour obtenir une frappe double de l'outil sur une pièce, cette commande compre nant une primére biellette (11) qui tourillonne dans le bâti de la presse (en 10), une deuxième biellette (13). qui tourillonne sur le coulisseau (15), une bielle (17) qui tourillonne sur l'articula tion de liaison commune (12) des deux biellettes (11, 13) et un vilebrequin d'entraînement (18) sur lequel tourillonne l'extrémité de la bielle (17) qui est à l'opposé de l'articulation de liaison (12), les biellettes (11, 13) atteignant au cours de chaque tour du vilebrequin d'entraînement (18) le long du cercle (20) de rotation du vilebrequin, deux fois la position d'extension (24) et une fois chacune des deux positions extrêmes brisées, qui déterminent les points morts hauts (OT1, OT2) du coulisseau (15), la pièce étant formée pendant le déplacement des biellettes (11, 13) qui va d'une première position extrême brisée à la position d'extension (24) et subissant l'estampage de lustrage pendant le mouvement des biellettes (11, 13) qui va de la deuxième position extrême brisée à la position d'extension (24) atteinte au cours du mouvement inverse des biellettes (11, 13), les positions (18', 18") du vilebrequin d'entraînement (18) qui correspondent aux positions (17', 17") de la bielle (17), caractérisées par les positions d'extension (24) des biellettes (11, 13) formant un angle au centre (25), situé dans l'arc du cercle (20) de rotation du vilebrequin qui est le plus éloigné des biellettes (11, 13), qui est inférieur à 180", ce qui donne un plus long intervalle de temps pour le changement des pièces entre les courses travaillantes, cependant que les segments de cercles (22, UT1, 19 et 23, UT2, 19) qui représentent les trajets (S_{N}) parcourus à la force nominale, qui sont parcourus par le vilebrequin d'entraînement (18) avant les points morts bas (UT1, UT2) dans le sens de la rotation du vilebrequin d'entraînement (18) et qui se terminent par les points morts bas (UT1, UT2), sont au moins approximativement identiques.

2. Commande à genouillère prévue pour une utilisation selon la revendication 1, caractérisée en ce que la biellette (11) forme une branche d'un bras oscillant triangulaire à angle aigu (11, 11', 30) dont la deuxième branche (11') est reliée à la bielle (17) à l'extrémité qui est à l'opposé de l'articulation (10) solidaire du bâti.

3. Commande à genouillère destinée à une utilisation selon l'une des revendications 1 et 2, caractérisée en ce que l'angle au centre (25) forme à peu prés un angle droit.
